# EUROPÄISCHE PATENTSCHRIFT

(11) **EP 0 006 179 B1**
(45) Veröffentlichungstag und Bekanntmachung des Hinweises auf die Patenterteilung: **10.03.1982**
(21) Anmeldenummer: 79101768.4
(22) Anmeldetag: 05.06.1979
(51) Int. Cl.: B65C 9/18, B65H 17/42

(54) **Vorschubvorrichtung für eine Etiketten-Trägerbahn**
Advancing device for a label backing strip
Mécanisme d'avance d'une bande de support pour étiquettes

(30) Priorität: 08.06.1978 DE 2825102
(43) Veröffentlichungstag der Anmeldung: 09.01.1980
(73) Patentinhaber: AVERY MASCHINEN G.m.b.H., D-2000 Hamburg 61 (DE)
(72) Erfinder: Weil, Willi, D-2100 Hamburg 90 (DE); Putzer, Frank, D-2000 Hamburg 65 (DE)
(74) Vertreter: Eisenführ, Speiser & Partner

## Beschreibung

Die Erfindung betrifft eine Vorschubvorrrichtung für eine Etiketten-Trägerbahn, die von einer Vorratsrolle abgezogen, von einem intermittierenden Antrieb schrittweise durch eine Abgabestation für die Etiketten gezogen und auf eine Aufnahmewelle aufgewickelt wird.

Ihre wesentliche Anwendung findet eine derartige Vorrichtung bei maschinellen Etikettiergeräten, die im Takt des Vorschubs der zu etikettierenden Gegenstände Etiketten bereitstellen und auf die Gegenstände aufbringen. Der takt- oder schrittweise Vorschub der Etiketten schafft insbesondere dann Probleme, wenn eine große Zahl von Etiketten in einem 'Durchgang' verarbeitet werden soll. Denn dann ist das Gewicht des Trägerbandes und der Etiketten beträchtlich groß, welches zunächst auf der Vorratsrolle, dann zunehmend auf der Aufnahmewelle (dort allerdings ohne die inzwischen abgegebenen Etiketten) im Takt des Schrittvorschubes beschleunigt und verzögert werden muß. Besonders nachteilig wirken sich die dabei auftretenden Massenkräfte dann aus, wenn bei schmalen, d.h. in Vorschubrichtung kurzen Etiketten die jeweilige Schrittlänge gering ist. Die Massenkräfte vergrößern oder verringern die Zug-Vorspannung in der Trägerbahn, so daß der Schrittvorschub, dessen-Steuerung von einer bestimmten Vorspannung ausgeht, die Trägerbahn entweder zu wenig oder zu viel bewegt und das jeweils bereitgestellte Etikett nicht in der beabsichtigten Position mit dem zu etikettierenden Gegenstand in Kontakt kommt.

Aus der US-A-2 927 789 ist eine Vorschubvorrichtung zum kontinuierlichen Fördern von Papierbahnen bekannt, bei der zwischen einer Vorratsrolle und einer Abgabestation mindestens ein auf eine Speicherschlaufe der Papierbahn wirkender Saugkasten vorgesehen ist. In Vorschubrichtung vor dem Saugkasten ist ein Antrieb vorhanden, der bei Bedarf die Papierbahn von der Vorratstrolle abzieht und in den Saugkasten fördert. Der Saugkasten besitzt einen länglichen Innenraum, dessen eine Endfläche zur Aufnahme der Speicherschlaufe offen ist, während die andere Endfläche mittels eines Lochbleches verschlossen ist, durch welches der Unterdruck auf den Innenraum des Saugkastens wirkt. Die wirksame Breite des Saugkastens ist konstant, so daß mit der bekannten Vorrichtung nur Papierbahnen verarbeitet werden können, die geringfügig kleiner als die wirksame Breite des Saugkastens sind, um die gewünschte Saugwirkung auf die Papierbahn zu erzeugen.

Aus der FR-A-2 289 345 ist eine Vorrichtung zum Bedrucken und zum Trocknen eines Bandmaterials bekannt, bei der das Bandmaterial von einer Vorratsrolle abgewickelt, durch einen ersten Saugkasten, durch eine Arbeitsstation und durch einen zweiten Saugkasten geführt wird. Die Saugkästen besitzen ebenfalls einen länglichen Innenraum, der an seinem Saugende etwa zentrisch eine Saugöffnung zur Erzeugung des geforderten Unterdrucks aufweist. Um auch bei unterschiedlichen Bandbreiten einen wirksamen Unterdruck zu erzeugen, besitzen die Saugkästen mindestens eine quer zur Vorschubrichtung des Bahnmaterials verschiebbare Seitenwand. Über den Querschnitt der Saugkästen bilden sich wegen der konzentriert ausgebildeten Saugöffnung ungleichförmig verteilte Strömungsverhältnisse, welche auf das Bahnenmaterial unterschiedlichen Unterdruck ausüben und daher zu unterschiedlicher Spannung im Bahnenmaterial führen.

Aus der US-A-3 958 777 ist ein Antrieb für einen Magnetband-Transport bekannt, bei dem nach der Abwickelrolle und vor der Aufwickelrolle je ein Saugkasten zum Ausgleich von Geschwindigkeitsschwankungen vorgesehen ist.

Aufgabe der Erfindung ist es, die Vorschubvorrichtung für eine Etiketten-Trägerbahn der eingangs genannten Art so weiterzubilden, daß das paßgenaue Etikettieren auch bei große .Vorratsrollen und für verschiedene Breiten der Etikettenbahn unter Aufrechterhaltung eines homogenen, über den Querschnitt des Saugkastens verteilten Unterdrucks gewährleistet ist.

Diese Aufgabe wird erfindungsgemäß dadurch gelöst, daß zwischen der Vorratsrolle und der Abgabestation ein auf eine Speicherschlaufe der Trägerbahn wirkender Saugkasten angeordnet, ist, daß ein in Vorschubrichtung vor dem Saugkasten angeordneter Antrieb die Trägerbahn von der Vorratsrolle in den Saugkasten fördert, daß der Saugkasten einen länglichen Innenraum umschließt, dessen eine Endfläche zur Aufnahme der Speicherschlaufe offen ist, während die andere Endfläche durch ein Lochblech verschlossen ist, durch welches der Unterdruck auf den Innenraum wirkt, daß die wirksame Breite des Saugkastens durch mindestens ein quer zur Vorschubrichtung der Trägerbahn verschiebbares Innenblech der Breite der Trägerbahn anpaßbar ist, und daß eine Abdeckeinrichtung zum Abdecken der außerhalb der Breite der Trägerbahn liegenden Abschnitte des Lochblechs vorgesehen ist.

Es werden zunächst die bekannten Vorteile, von durch Saugkästen erzeugten Speicherschlaufen ausgenützt, indem der Schrittvorschub, mit dem die Trägerbahn mit den darauf haftenden Etiketten durch die Abgabestation-beispielsweise eine Spendekantegezogen wird, hinsichtlichen ihrer Zug-Vorspannung von .den Kräften abgekoppelt ist, die zum Abziehen der Trägerbahn von der Vorratsrolle erforderlich sind. Durch die erfindungsgemässe Anordnung der Abdeckeinrichtung für die Saugbleche werden die jeweils außerhalb der Breite der Trägerbahn liegenden Abschnitte des Lochblechs abgedeckt. Dadurch wird verhindert, daß durch "Nebenluft" der Unterdruck im Saugkasten zusammenbricht und daß von der Saugluft eine inhomogene Zugspannung in der Etiketten-Trägerbahn erzeugt wird. Zusammen mit den quer verschiebbaren Innenblechen am Saugkasten ist somit eine einfache und zuverlässige Anpassung an unterschiedlich breite Etikettenbahnen möglich, wobei über de jeweils eingestellten Querschnitt des Saugkastens ein homogener Unterdruck gewährleistet ist. Vorteilhafte Weiterbildungen der Erfindung sind durch die Merkmale der Unteransprüche gekennzeichnet.

Die Zeichnung veranschaulicht die Erfindung an einem Ausführungsbeispiel. Darin zeigt:
Fig. 1 eine schematische Seitenansicht der erfindungsgemäßen Vorschubeinrichtung;
Fig. 2 einen Schnitt durch den Doppelsaugkasten gemäß der Linie 11-11 in Fig. 1, und zwar in vereinfachter Darstellung; und
Fig. 3 einen Querschnitt gemäß der Linie 111-111 in Fig. 2, ebenfalls in vereinfachter Darstellung.

Auf einer Rahmenplatte 1 sind die Vorratsrolle 2 und die Aufnahmewelle 3 für die Trägerbahn 4 gelagert. Auf der Vorratsrolle 2 trägt die Trägerbahn 4 noch die darauf hintereinander aufgereihten Etiketten, während auf der Aufnahmewelle 3 die Trägerbahn 4 allein aufgewickelt (und später weggeworfen) wird. Hinter der Platte 1 ist ein Motor angeordnet (und daher nicht sichtbar), welcher über eine Schaltkupplung sowohl die Aufnahmewelle 3 als auch ständig einen Kapstan 5 antreibt.

Die Trägerbahn 4 läuft von der Vorratsrolle 2 über eine Tensorwalze 6 ab, welche auf einem gegen Federkraft schwenkbaren Arm 7 gelagert ist. Sie durchläuft dann eine Bahnbremse, welche aus einer ortsfesten Rolle 8 und einem schwenkbaren Bremsklotz 9 besteht. Letzterer wird unter Überwindung einer öffnenden Federkraft gegen die Walze 8 gedrückt und verhindert einen Rücklauf der Trägerbahn 4, wenn die Andruckrolle 10 nicht-wie dies in Fig. 1 dargestellt ist-die Trägerbahn 4 gegen den Kapstan 5 drückt und damit den Transport der Trägerbahn 4 bewirkt, sondern um einen Hebel 11 vom Kapstan 5 abgeschwenkt wird.

Die Trägerbahn 4 durchläuft dann in einer Schleife 12 den oberen Teil 13 eines im ganzen mit 14 bezeichneten, nachstehend näher beschriebenen Saugkastens und über verschiedene Umlenkrollen in Richtung des Pfeiles 15 zur (nicht dargestellten) Abgabestation für die Etiketten, beispielsweise eine sogenannte Spendekante.

Die von den Etiketten befreite Trägerbahn 4 kommt in Richtung des Pfeiles 16 von der Abgabestation zurück und läuft um die Antriebsrolle 17 eines Schrittantriebs, welcher für den Vorschub der Trägerbahn 4 zwischen dem Saugkastenabschnitt 13 und der Antriebsrolle 17 sorgt. Der Schrittantrieb kann ein kupplungsgeschalteter Motor oder auch ein Schrittmotor sein. Er zieht, gesteuert vom zu etikettierenden Gut, die Trägerbahn 4 jeweils um die in Vorschubrichtung gemessene Länge des Etiketts weiter.

Die Trägerbahn 4 läuft dann in eine weitere Speicherschleife 18 im unteren Teil 19 des Saugkastens 14 ein und wird von dort-über verschiedene Umlenkrollen-abschnittsweise von der angetriebenen Aufnahmewelle 3 abgezogen.

Der Saugkasten 14 ist, wenn auch dort stark vereinfacht, etwas genauer in den Fig. 2 und 3 dargestellt. Daraus ist zu erkennen, wie der obere Saugkastenabschnitt 13 und der untere Saugkastenabschnitt 14 zu einem gemeinsamen Gehäuse zusammengefaßt sind. Dabei umschließt jeder Teil-Saugkasten 13, 14 einen länglich-quaderförmigen Innenraum 20 bzw. 21, welcher oben bzw. unten offen ist, aber im Betrieb von der zugehörigen Speicherschleife 12, 18 der Trägerbahn 4 abgeschlossen wird. Die jeweils andere Endfläche der Innenräume 20, 21 ist durch je ein Lochblech 22 verschlossen, die Teil eines gemeinsamen Saugstutzens 23 sind, welcher quer zu der in den Fig. 1 und 2 senkrecht verlaufenden Hauptachse der-Saugkästen 13, 19 verlaüft. An den Saugstutzen 23 ist ein Sauggebläse 24 angeflanscht.

In den Innenräumen 20, 21 sind, parallel zu den zugehörigen Außenwandungen 25, 26 des .Saugkastens 14, Innenbleche 27, 28 angeordnet und in Richtung der Doppelpfeile 29 verschieblich. Die Innenbleche 27 einerseits und die Innenbleche 28 andererseits sind untereinander in nicht dargestellter Weise miteinander verbunden, so daß sie jeweils gemeinsam in den Innenräumen 20, 21 verschoben und auf die jeweilige Breite der Trägerbahn 4 eingestellt werden können.

Zwischen der Außenwand 25 und den Innenblechen 27 sowie zwischen der Außenwand 26 und den Innenblechen 28 sind Bänder 30 rolloartig von Rollen 31 abwickel- und zurückspulbar. Sie dienen zur Abdeckung der-jenigen Abschnitte der Lochbleche 22, die nicht zum jeweils benötigten Innenraum 20, 21 der Saugkästen 13, 19 gehören und deshalb unwirksam gemacht werden müssen. Die Abdeckung der Lochbleche 22 durch die mit ihren freien Enden an den Innenblechen 27, 28 befestigten Bänder 30 ist in Fig. 3 durch eine Schattierung angedeutet.

Jeder Teil-Saugkasten 13, 19 hat zwei Lichtschranken 32, 33, welche jeweils die minimale bzw. maximale Länge der Speicherschleifen 12, 18 ertasten und in Abhängigkeit hiervon den Kapstan-Antrieb 5, 10 bzw. den Antrieb der Aufnahme-Welle 3 einschalten. In der in Fig 1 dargestellten Situation befinden sich beide. Antriebe in Ruhe. Fördert jetzt die Antriebsrolle 17 des Schrittantriebs die Trägerbahn 4 um einige Takte weiter, so vergrößert sich die Speicherschleife 18, während sich die Speicherschleife 12 verkleinert. Sobald dabei die Speicherschleife 12 die zu ihrem Teil-Saugkasten 13 gehörende Lichtschranke 32 'verläßt', wird die Andruckrolle 10 an den Kapstan 5 gedrückt und gleichzeitig der Bremsklotz 9 von der Rolle 8 gelöst, so daß Trägerbahn 4 mit Etiketten von der Vorratsrolle 2 abgezogen und die Speicherschleife 12 erneut vergrößert wird, bis sie die Lichtschranke 33 im Tei-Saugkasten 13 erreicht. Dann wird die Andruckrolle 10 vom Kapstan 5 abgeschwenkt und gleichzeitig die Bremse 8, 9 wieder geschlossen.

Erreicht ferner die Speicherschleife 18 ihre maximale Größe und betätigt die Lichtschranke 33 in ihrem Teil-Saugkasten 19, dann schaltet die Kupplung am gemeinsamen Antriebsmotor die Aufnahmewelle 3 ein und zieht solange die (von Etiketten befreite) Trägerbahn 4 aus dem Saugkasten 19 heraus, bis die Lichtschranke 32 anspricht und die Antriebskupplung wieder öffnet.

Aus der vorstehenden Erläuterung ist ferner deutlich geworden, daß de Arbeitstakt der Antriebsrolle 17 völlig unabhängig von dem Arbeitstakt des Kapstans 5 und der Aufnahmewelle 3 ist. Ferner spielen für den Gegenzug in der Trägerbahn 4 solche Kräfte keine Rolle, welche vor der Speicherschleife 12 auftreten, weil die im Saugkasten 13 auf die Trägerbahn 4 ausgeübte Kraft unabhängig von der Länge der Speicherschleife 12 immer gleich ist. Entsprechendes gilt für die Speicherschleife 18 der Trägerbahn 4 im Saugkasten 19.

## Patentansprüche

1. Vorschubvorrichtung für eine Etiketten-Trägerbahn, die von einer Vorratsrolle abgezogen, von einen intermittierenden Antrieb schrittweise durch eine Abgabestation für die Etiketten gezogen und auf eine Aufnahmewelle aufgewickelt wird, dadurch gekennzeichnet, daß zwischen der Vorratsrolle (2) und der Abgabestation ein auf eine Speicherschlaufe (12) der Trägerbahn (4) wirkender Saugkasten (13) angeordnet ist, daß ein in Vorschubrichtung vor dem Saugkasten (13) angeordneter Antrieb (5, 10) die Trägerbahn (4) von der Vorratsrolle (2) in den Saugkasten (13) fördert, daß der Saugkasten (13) einen länglichen innenraum (20, 21) umschließt, dessen eine Endfläche zur Aufnahme der Speischerschlaufe (12, 18) offen ist, während die andere Endfläche durch ein Lochblech (22) verschlossen ist, durch welches der Unterdruck auf den Innerraum (20, 21) wirkt, daß die wirksame Breite des Saugkastens (14) durch mindestens ein quer zur Vorschubrichtung der Trägerbahn (4) verschiebbares Innenblech (27, 28) der Breite der Trägerbahn (4) anpaßbar ist, und daß eine Abdeckeinrichtung (30; 31) zum Abdecken der außerhalb der Breite der Trägerbahn liegenden Abschnitte des Lochblechs (22) vorgesehen ist.

2. Vorrschubvorrichtung nach Anspruch 1, dadurch gekennzeichnet, daß die Abdeckeinrichtung (30, 31) als mindestens ein rolloartig auf- und abwickelbares Band (30, 31) ausgebildet ist.

3. Vorschubvorrichtung nach Anspruch 2, dadurch gekennzeichnet, daß das oder die Bänder (30, 31) and den verschiebbaren Innenblechen (27, 28) derart befestigt sind, daß es bzw. sie sich beim Verschieben des oder der Innenbleche (27, 28) selbsttätig auf den oder die abzudeckenden Lochblechabschnitte legen bzw. davon abziehen.

4. Vorschubvorrichtung nach der Ansprüche 1 bis 3, dadurch gekennzeichnet, daß auch zwischen dem intermittierenden Antrieb (Antriebsrolle 17) und der Aufnahmewelle (3) ein auf eine Schleife (18) der rücklaufenden Trägerbahn (4) wirkender Saugkasten (19) vorgesehen ist, wobei die gesondert angetriebene Aufnahmewelle (3) die Trägerbahn (4) aus der Schleife (18) abzieht.

5. Vorschubvorrichtung nach Anspruch 4, dadurch gekennzeichnet, daß die beiden Saugkästen (13, 19) vereinigt und an einem gemeinsamen Sauggebläse (24) angeschlossen sind.

6. Vorschubvorrichtung nach Anspruch 5, dadurch gekennzeichnet, daß die parallelen Lochbleche (22) beider Saugkästen (13, 19) einen gemeinsamen, quer zur gemeinsamen Hauptachse der Saugkästen verlaufenden Saugstutzen (23) begrenzen.

7. Vorschubvorrichtung nach einem der Ansprüche 5 oder 6, dadurch gekennzeichnet, daß die verschiebbaren Innenbleche (27, 28) beider Saugkästen (13, 19) zu einem im ganzen verschiebbaren Innenblech (27, 28) vereinigt sind.

8. Vorschubvorrichtung nach einem der vorstehenden Ansprüche, dadurch gekennzeichnet, daß Sensoren (32, 33) die Länge der Speicherschlaufe (12, 18) in den Saugkästen (13, 19) feststellen und bei Erreichen bestimmter Mindest- oder Höchstlängen die Antriebe der Vorratsrolle (2) bzw. der Aufnahmewelle (3) ein- oder ausschalten.

## Revendications

1. Mécanisme d'avance d'une bande de support pour étiquettes, qui est déroulée à partir d'un rouleau d'alimentation, est tirée graduellement par un entraînement intermittent pour passer par un poste de délivrance des étiquettes et est enroulée sur un arbre de réception, mécanisme d'avance caractérisé en ce que, entre le rouleau d'alimentation (2) et le poste de délivrance des étiquettes, est disposée une caisse aspirante (13) agissant sur une boucle d'accumulation (12) de la bande de support (4), en ce qu'une commande d'entraînement (5, 10), montée en avant de la caisse aspirante (13) dans le sens de l'avance, fait passer la bande de support (4), à partir du rouleau d'alimentation (2), dans la caisse aspirante (13), en ce que la caisse aspirante (13) entoure un espace intérieur (20, 21) de forme allongée, dont l'une des faces d'extrémité est ouverte pour recevoir la boucle d'accumulation (12, 18), tandis que l'autre face d'extrémité est fermée par une tôle perfornée (22) au travers de laquelle la dépression agit sur l'espace intérieur (20, 21), en ce que la largeur efficace de la caisse aspirante (14) peut s'adapter à la largeur de la bande de suport (4) au moyen d'au moins une tôle intérieure (27, 28) pouvant coulisser transversalement par rapport à la direction de l'avance de la bande de support (4), et en ce qu'un dispositif de recouvrement (30, 31) est prévu pour recouvrir les tronçons de la tôle perforée (22) qui se situent en dehors de la largeur de la bande de support. r

2. Mécanisme d'avance selon la revendication 1, caractérisé en ce que le dispositif de recouvrement (30, 31) est constitué sous la forme d'au moins und bande (30, 31 ) s'enroulant et se déroulant à la manière d'un rouleau.

3. Mécanisme d'avance selon la revendication 2, caractérisé en ce que la ou les bandes (30, 31) sont fixées sur les tôles intérieures coulissantes (27, 28) de telle manière que, lors du coulissement de la ou des tôles intérieures (27, 28), elle ou elles se déplacent automatique pour se placer sur le ou les tronçons de tôle perforée à recouvrir ou s'en écarter.

4. Mécanisme d'avance selon l'une quelconque des revendications 1 à 3, caractérisé en ce que, également entre l'entraînement intermittent (rouleau d'entraînement 17) et l'arbre de réception (3), est prévue une caisse aspirante (19) agissant sur une boucle (18) de la bande de support (4) parcourant son chemin de retour, l'arbre de réception (3) entraîné séparément agissant alors pour tirer la bande de support (4) de la boucle (18).

5. Mécanisme d'avance selon la revendication 4, caractérisé en ce que les deux caisses aspirantes (13, 19) sont réunies et raccordées à un ventilateur aspirant commun (24).

6. Mécanisme d'avance selon la revendication 5, caractérisé en ce que les tôles perforées parallèles (22) des deux caisses aspirantes (13, 19) délimitent une tubulure d'aspiration commune (23) s'étendant transversalement par rapport à l'axe principal commun des caisses aspirantes.

7. Mécanisme d'avance selon l'une ou l'autre des revendications 5 et 6, caractérisé en ce que les tôles intérieures coulissantes (27, 28) des deux caisses aspirantes (13, 19) sont réunies pour former une tôle intérieure (27, 28) coulissant en tant qu'ensemble.

8. Mécanisme d'avance selon l'une quelconque des revendications 1 à 7, caractérisé en ce que les détecteurs (32, 33) fixent la longueur de la boucle d'accumulation (12, 18) dans les caisses aspirantes (13, 19) et, lorsque sont atteintes des longueurs minimales ou maximales déterminées, mettent en ou hors circuit les entraînements du rouleau d'alimentation (2) ou de l'arbre de réception (3).

## Claims

1. Feed mechanism for a label-supporting web or strip which, withdrawn from a supply reel, is pulled step-wise by an intermittent drive through a delivery station for the labels and is wound on to a take-up shaft, characterised in that a suction box (13) operative on an accumulated loop (12) of the supporting strip (4) is arranged between the supply reel (2) and the delivery station, that a drive means (5, 10) arranged before the suction box (13) in the feeding direction conveys the supporting strip (4) from the supply reel (2) into the suction box (13), that the suction box (13) encloses an elongated internal chamber (20, 21), one end surface of which is open for accommodating the accumulated loop (12, 18), while the other end surface is closed by an apertured plate (22), through which the vacuum is operative on the internal chamber (20, 21), that the effective width of the suction box (14) is capable of being adapted to the width of the supporting strip (4) by at least one internal plate (27, 28) displaceable transversely of the feeding direction of the supporting strip (4), and that a cover device (30, 31) is provided for covering those sections of the apertured plate (22) which are outside the width of the supporting strip.

2. Feed mechanism according to Claim 1, characterised in that the cover device (30, 31) is constructed as at least one web (30, 31) capable of being wound and unwound in the manner of a roller blind.

3. Feed mechanism according to Claim 2, characterised in that the web or webs (30, 31) are so secured on the displaceable internal plates (27, 28) that the said web or webs, with the displacement of the internal plate or plates (27, 28), are automatically applied to or withdrawn from the aperatured plate section or sections to be covered.

4. Feed mechanism according to one of Claims 1 to 3, characterised in that a suction box (19) operative on a loop (18) of the return supporting strip (4) is also provided between the intermittent drive (driving pulley 17) and the take-up shaft (3), the separately driven take-up shaft (3) pulling the supporting strip (4) from the loop (18).

5. Feed mechanism according to Claim 4, characterised in that the two suction boxes (13, 19) are combined and are connected to a common suction fan (24).

6. Feed mechanism according to Claim 5, characterised in that the parallel apertured plates (22) of the two suction boxes (13, 19) define a common suction nozzle (23) which extends transversely of the common main axis of the suction boxes.

7. Feed mechanism according to one of Claims 5 or 6, characterised in that the displaceable internal plates (27, 28) of the two suction boxes (13, 19) are united so as to form one internal plate (27, 28) which is displaceable as a unit.

8. Feed mechanism according to one of the preceding claims, characterised in that sensors (32, 33) detect the length of the accumulated or storage loop (12, 18) in the suction boxes (13, 19) and, when certain minimum or maximum lengths are reached, these sensors respectively switch on and off the drive means of the supply reel (2) and of the take-up shaft (3).
